# EUROPÄISCHE PATENTSCHRIFT

(11) **EP 1 057 999 B1**
(45) Veröffentlichungstag und Bekanntmachung des Hinweises auf die Patenterteilung: **12.03.2003**
(21) Anmeldenummer: 00110279.7
(22) Anmeldetag: 22.05.2000
(51) Int. Cl.: F02M 35/10

(54) **Saugrohr für die Ansaugluft von Brennkraftmaschinen mit Entlastungsstelle für Druckwellen**
Air intake conduit of combustion engines with relief for pressure waves
Conduit d'admission d'air de moteurs à combustion avec dispositif pour atténuer les ondes de pression

(30) Priorität: 29.05.1999 DE 19924870
(43) Veröffentlichungstag der Anmeldung: 06.12.2000
(73) Patentinhaber: FILTERWERK MANN & HUMMEL GMBH, 71631 Ludwigsburg (DE)
(72) Erfinder: Jessberger, Thomas, 71277 Rutesheim (DE); Pham, Kinj Toai, 71636 Ludwigsburg (DE); Pietrowski, Herbert, 74385 Pleidelsheim (DE)
(74) Vertreter: Voth, Gerhard, Dipl.-Ing.

(56) Entgegenhaltungen:
- EP-A- 0 432 919
- DE-A- 3 536 522
- DE-A- 19 827 410
- US-A- 5 507 256

## Beschreibung

### Stand der Technik

Die Erfindung betrifft ein Saugrohr für die Ansaugluft von Brennkraftmaschinen, welches eine Entlastungsstelle im Saugrohr für vom Zylinder kommenden Druckwellen aufweist, nach der Gattung des Patentanspruches 1.

Derartige Entlastungsstellen für Saugrohre sind allgemein bekannt. Die Entlastungsstellen dienen zum gezielten Abbau der in Druckwellen durch sogenannte Back-Fire enthaltenen Energie. Die Back-Fire sind Flammrückschläge, die ausgehend von den zylinderseitigen Einlässen des Saugrohres in die Luftführungskanäle des Saugrohres hineinreichen. Die Gefahr eines Auftretens dieser Erscheinung besteht vor allen Dingen, wenn die Brennkraftmaschine mit einer großen Steuerzeitenüberschneidung der Ventile arbeitet. Das Back-Fire besteht dann aus einem bereits gezündeten Anteil des im Zylinder befindlichen Kraftstoff-Luftgemisches. Vor allen Dingen bei der Verwendung von Kunststoffsaugrohren können die Back-Fire zu einer Zerstörung der Saugrohrstruktur führen. Dadurch wird die Funktion der Brennkraftmaschine ernsthaft gefährdet, da durch das zerstörte Saugrohr von der Brennkraftmaschine ungefilterte Nebenluft angesaugt werden kann. In diesem Fall kann weder die Versorgung der Brennkraftmaschine mit Ansaugluft des geforderten Reinheitsgrades noch die Einhaltung von Grenzwerten hinsichtlich der Schadstoffemission der Brennkraftmaschine gewährleistet sein.

Um diese Problematik zu beheben und damit die Notlaufeigenschaften der Brennkraftmaschine im Falle eines Back-Fires zu garantieren kann zum Beispiel ein Ventil in die Saugrohrwand eingebaut werden. Dieses besteht aus einem Gummipilz, welches die Funktion eines Ventils übernimmt, wobei dieses im normalen Betriebszustand der Brennkraftmaschine geschlossen ist. Im Falle eines Back-Fires dehnt sich die Druckwelle im Saugrohr aus und öffnet den Gummipilz, der in diesem Falle als Überdruckventil arbeitet. Auf diese Weise kann der Überdruck in der Umgebung der Brennkraftmaschine abgebaut werden, so daß ein Bauteilversagen unwahrscheinlicher wird.

Für eine zuverlässige Arbeitsweise der Entlastungsstelle ist jedoch ein genügender Querschnitt zum Durchlaß der Druckwelle erforderlich. Dieses kann durch ein gummipilzförmiges Ventil nicht gegeben werden, da die zuverlässige Funktion des Ventils oberhalb bestimmter Bauteilabmessungen nicht mehr garantiert werden kann. Man könnte nun mehrere Ventile vorsehen, was aber einen zusätzlichen Bauaufwand bedeuten würde. Ein weiterer Nachteil des Überdruckventils hat strömungstechnische Ursachen. Die Geometrie des Gummipilzes und der zugehörigen Auslaßöffnung stört die Innenkontur des Saugrohrs, wodurch es zu Verwirbelungen kommt die die Strömungsverluste der Ansaugluftströmung erhöhen. Insbesondere in der Nähe der zylinderseitigen Austritte des Saugrohres, also dem Entstehungsort der Back-Fires, ist aber eine Störung der Ansaugluftströmung nicht vertretbar, wenn eine gezielte Erzeugung von Wirbeln in den Brennräumen der Zylinder erzielt werden soll. Also muß der Gummipilz vom Entstehungsort des Back-Fires entfernt angebracht werden, wodurch seine Wirkung vermindert wird.

Ein weiterer Nachteil entsteht durch die Verwendung eines elastischen Materials zur Erzeugung eines kostengünstigen Überdruckventils. Die elastischen Eigenschaften sind stark abhängig von der Temperatur, so daß eine konstante Funktion des Gummipilzes unabhängig von Betriebstemperatur des Motors und Außentemperatur nicht gewährleistet werden kann.

Aus der US-A- 5 507 256 ist ein Saugrohr für die Ansaugluft von Brennkraftmaschinen bekannt welches eine Entlastungsstelle aufweist für die von der Brennkraftmaschine ausgehende Druckwellen. Diese Entlastungsstelle weist eine Berstgeometrie auf. Ein Nachteil dieser Anordnung liegt ebenfalls darin, dass bei einem Bruch dieser Berststelle die Notlaufeigenschaften der Brennkraftmaschine nicht mehr gewährleistet sind.

Aufgabe der Erfindung ist es, eine Entlastung für Drückwellen in einem Saugrohr zu schaffen, welche die Funktion der Erhaltung der Notlaufergenschaften der Brennkraftmaschine zuverlässig und wirksam gewährleistet. Diese Aufgabe wird durch die Merkmale des Patentanspruches 1 gelöst.

### Vorteile der Erfindung

Das erfindungsgemäße Saugrohr, welches in bekannter Weise die Durchleitung der Ansaugluft ermöglicht, weist als Entlastungsstelle eine Berstgeometrie auf, die in einem Wandabschnitt des Saugrohres untergebracht ist. Diese Berstgeometrie mündet in ein Verpuffungsvolumen. Im Falle eines Back-Fires und einer Zerstörung der Berstgeometrie wird das Verpuffungsvolumen zum Abbau der Energie der Druckwelle genutzt. Die Gesamtstruktur des Saugrohres bleibt daher unverändert bestehen, wobei das Verpuffungsvolumen einen nach außen hin abgeschlossenen Raum darstellt, so daß das Gesamtsystem auch nach dem Aufbrechen der Berstgeometrie noch ein geschlossenes System darstellt. Auf diese Weise sind die Notlaufeigenschaften der Brennkraftmaschine gegeben, wenn auch der Schadensfall sich durch einen veränderten Ladungswechsel der Brennkraftmaschine bemerkbar macht. In jedem Fall kann das Fahrzeug mit dem beschädigten Saugrohr aus eigener Kraft bis zur nächsten Werkstatt bewegt werden.

Die Berstgeometrie welche in einem Wandabschnitt des Saugrohres untergebracht ist, kann integraler Bestandteil der Wandungen des Saugrohres sein oder als gesondertes Teil mit diesem verbunden sein. Es bietet sich zum Beispiel an, die Berstgeometrie aus einem Deckel zu fertigen, der in eine zugehörige Öffnung in der Saugrohrwandung eingeklebt wird. Die Klebeverbindung ist dann als die Sollbruchstelle ausgeführt, so daß ein Back-Fire dazu führt, daß der Deckel aus der Öffnung ausgelöst und in das Verpuffungsvolumen geschleudert wird.

Das Verpuffungsvolumen kann an beliebigen Stellen des Saugrohres angebracht werden. Besonders sinnvoll sind jedoch Stellen, die nahe am Entstehungsort des Back-Fires liegen. Die Berstgeometrie kann dann in die Wandung der Saugkanäle zu den Zylindern eingebaut werden. Eine andere Möglichkeit ist die Anordnung des Verpuffungsvolumens im Sammelraum gegenüber den Austritten aus dem Sammelraum in die Saugkanäle des Saugrohres. Ein sich ausbreitendes Back-Fire wird dann entlang der vergleichsweise stabilen Saugkanäle geleitet und trifft im Sammelraum auf die Berstgeometrie, die dadurch zerstört wird.

Wird der Wandabschnitt durch einen eingeklebten Deckel gebildet, so ist es vorteilhaft diesen sowie die zugehörige Einbauöffnung konisch auszuführen, so daß der Deckel nur von der Seite des Verpuffungsvolumens eingesetzt werden kann. Hierdurch ist die Aussprengrichtung des Deckels in das Verpuffungsvolumen hinein eindeutig definiert. Ist der Deckel kreisförmig ausgeführt, so ist zusätzlich gewährleistet, daß dieser nach einem Heraussprengen nicht aus dem Verpuffungsvolumen in das Saugrohr hineingelangen kann, wo dieser zu einer Beeinträchtigung der Luftführung führen könnte.

Eine weitere Ausgestaltung der Erfindung ergibt sich, wenn der Wandabschnitt durch eine gezielte Schwächung im Verhältnis zu seiner Wandumgebung gebildet wird. Er kann dann einteilig mit dem Saugrohr hergestellt werden, zum Beispiel als Gußteil. Die Schwächung der Wandung führt dann zu einem Versagen des Saugrohres an genau dieser Stelle im Falle eines Back-Fires. Vorteilhaft wird die Schwächung des Wandabschnittes durch eine Furche gebildet, die entlang einer Rißkante der Berstgeometrie verläuft. Wird die Furche ringförmig zusammengeschlossen, so bildet sich dadurch eine deckelartige Struktur, die durch das Back-Fire herausgesprengt werden kann.

Eine unter strömungstechnischen Gesichtspunkten besonders günstige Ausführungsform der Erfindung sieht vor, daß sich die Furche auf der dem Saugrohrinneren abgelegenen Seite der Wandung befindet, also auf der Seite des Verpuffungsvolumens. Die Innenkontur des Saugrohrs kann durch Vorsehen der Berstgeometrie völlig unbeeinflußt bleiben, so daß dessen Strömungseigenschaften die gleichen sind, wie bei einem Saugrohr ohne Berstgeometrie.

Um eine zuverlässige Funktion des Saugrohrs nach der Zerstörung der Berstgeometrie zu gewährleisten kann der Wandabschnitt zweckmäßigerweise einen verstärkten Verbindungsbereich zur umgebenden Wandung des Saugrohrs aufweisen. Während der Wandabschnitt entlang der Rißkante aus der Saugrohrwandung herausgerissen wird, bleibt der verstärkte Bereich bestehen, wobei er wie ein Scharnier ausgebildet sein kann. Der Wandabschnitt bleibt an diesem Scharnier dann hängen und kann nicht in das Saugrohr gelangen, wo er die Saugrohrströmung negativ beeinflussen würde. Insbesondere, wenn die Furche ringförmig zusammengeschlossen ist, kann der verstärkte Bereich durch eine Änderung der Furchengeometrie erzeugt werden. Diese muß dahingehend erfolgen, daß in dem verstärkten Bereich die Wandstärke größer ist, als im Bereich der Furche.

Eine besonders günstige Geometrie des Wandabschnittes ergibt sich, wenn die Furche eine ovale Form erhält. Das gewünschte Versagen der Furche im Falle eines Berstens kann bei dieser Geometrie sehr gut vorhergesagt werden. Dadurch wird die Funktionszuverlässigkeit der Berstgeometrie positiv beeinflußt. Eine eventuelles Auftreten von Spannungsspitzen bei der Belastung eines eckigen Deckels werden vermieden. Selbstverständlich lassen sich diese Vorteile auch mit einem kreisförmigen Wandabschnitt erzielen, der in diesem Sinne als Sonderfall des ovalen Wandabschnitts verstanden werden soll.

Gemäß einer weiteren Ausgestaltung der Erfindung kann der Wandabschnitt mit einer Knickfurche versehen werden. Diese durchläuft die Fläche des Wandabschnittes, wodurch dieser gezielt geschwächt werden kann. Die Furche verläuft bevorzugt entlang einer Geraden und von einem Rand des Wandabschnitts zum anderen. Die Wirkung einer solchen Knickfurche ist mit einem Scharnier zu vergleichen, wodurch ein Herauslösen des Wandabschnittes im Falle eines Berstens unterstützt wird. Es können aber auch mehrere Knickfurchen vorgesehen werden, die sich auch kreuzen können. Das Berstverhalten des Wandabschnittes läßt sich auf diese Weise optimal beeinflussen, wodurch ein unproblematischer Abbau der Druckwelle in das Verpuffungsvolumen hinein gewährleistet ist.

Gemäß einer Modifikation der Erfindung kann das Verpuffungsvolumen gleichzeitig eine weiteren Aufgabe erfüllen. Dies kann zum Beispiel dadurch erreicht werden, daß das Verpuffungsvolumen Öffnungen zum Saugrohrinneren hin aufweist. Auf diese Weise kann der Leerraum mit dem Saugrohrinneren korrespondieren wodurch sich das Ansaugger gezielt dämpfen Läßt. Es ist hier insbesondere an die Nutzung des Verpuffungsvolumen als Resonanzraum gedacht. Derartige Resonanzräume sind aufgrund akustischer Anforderungen an das Saugrohr häufig sowie so vorhanden. In solchen Fällen bedeutet die Nutzung dieses Hohlraumes als Verpufungsvolumen keinen zusätzlichen fertigungstechnischen Aufwand. Auch wird kein zusätzliches Volumen im Bauraum der Brennkraftmaschine benötigt.

Eine andere Möglichkeit ist die Nutzung des Verpuffungsvolumens als Unterdruckspeicher, wobei dieser für die Betätigung von anderen Motorkomponenten benötigt wird. Der im Verpuffungsvolumen anliegende Unterdruck steigert gleichzeitig die Wirkung der Berstgeometrie im Versagensfall, da im Verhältnis zum im Saugrohr herrschenden Druck ein größerer Anteil der Back-Fire-Druckwelle abgefangen werden kann.

Diese und weitere Merkmale von bevorzugten Weiterbildungen der Erfindung gehen außer aus den Ansprüchen auch aus der Beschreibung und den Zeichnungen hervor.

### Zeichnung

Ein Ausführungsbeispiel der Erfindung wird nachfolgend anhand der Zeichnungen erläutert. Hierbei zeigen
- Figur 1: den Schnitt durch ein Saugrohr mit Verpuffungsvolumina entlang eines der Saugkanäle und
- Figur 2: die Aufsicht auf die Berstgeometrie entsprechend der Ansicht A in Figur 1.
- Figur 3: die Aufsicht auf eine Berstgeometrie mit ovaler Furche
- Figur 4: den Schnitt A-A gemäß Figur 3

### Beschreibung der Ausführungsbeispiele

Die Figur 1 zeigt den Aufbau eines Saugrohres mit Verpuffungsvolumina. Die Luft tritt durch einen Einlaß 10 in einen Sammelraum 11 ein, von wo aus sie durch Saugkanäle 12 zu zylinderseitigen Austritten 13 geleitet wird, um dort nicht dargestellte Einlaßventile zu passieren. Die Fließrichtung der Luft im Normalbetrieb der Brennkraftmaschine ist durch einen durchgezogenen Pfeil gekennzeichnet.

Die Richtung des Back-Fires ist durch gestrichelte Pfeile gekennzeichnet. Ein Verpuffungsvolumen 14 ist angrenzend an die Saugkanäle 12 angeordnet. In der gemeinsamen Wandung zwischen Verpuffungsvolumen 14 und Saugkanal 12 ist eine Berstgeometrie 15 untergebracht. Diese besteht aus einem Wandabschnitt 16 der durch eine Furche 17 umrandet ist (siehe auch Figur 2). Auf einer Seite des Wandabschnitts, der rechteckig ausgeführt ist, verjüngt sich die Furche zu einem Verbindungsbereich 18, so daß hier eine größere Wandstärke als im Bereich der Furche vorliegt. Im Falle eines Versagens der Berstgeometrie reißt die Furche auf, wobei sich in deren Bereich eine Rißkante 19 bildet, und der Wandabschnitt klappt entlang des Verbindungsbereiches 18 in das Verpuffungsvolumen 14 hinein. Dadurch kann sich die Druckwelle des Back-Fires auch in diesen Hohlraum ausdehnen, wodurch das restliche Saugrohr unbeschädigt bleibt.

Das Verpuffungsvolumen 14 wird gleichzeitig als Unterdruckspeicher benutzt. Hierzu ist an dessen Wand ein Schlauchstutzen 20 angebracht, über den der Unterdruckspeicher mit einem nicht dargestellten Schlauchsystem zur Betätigung unter Druck gesteuerter Schaltkomponenten des Motors verbunden ist.

Ein weiteres Verpuffungsvolumen 14a ist an den Sammelraum 11 angrenzend gegenüber von Eingängen 21 der Saugkanäle 12 untergebracht. Eine Trennwand 22 zwischen Sammelraum 11 und Verpuffungsvolumen 14a ist mit einem konischen Deckel 23 versehen, welcher den Wandabschnitt 16 der Berstgeometrie 15 bildet. Dieser Deckel ist über eine Klebefuge 24 in die zugehörige Einbauöffnung eingesetzt, wobei die Druckwelle eines Back-Fires zum Versagen dieser Klebeverbindung führt. Dadurch wird der Deckel in das Verpuffungsvolumen 14a geschleudert.

Der Deckel ist weiterhin mit Öffnungen 25 versehen, so daß das Verpuffungsvolumen 14 a gleichzeitig als Resonanzraum im Normalbetrieb der Brennkraftmaschine wirkt. Die Öffnungen bilden die Hälse eines Helmholzresonators.

Die Wandabschnitte 16 sind derart in die Saugrohrwandungen eingepaßt, daß eine Luftführungsgeometrie 26, die durch die Innenwände des Saugrohres gebildet wird, im Normalbetrieb der Brennkraftmaschine nicht durch Strömungshindernisse beeinflußt wird. Dies wird dadurch erreicht, daß die Furche 17 sowie der Verbindungsbereich 18 auf der Seite des Verpuffungsvolumens 14 in die Wand eingebracht sind und der Deckel 23 derart in die konische Einbauöffnung eingesetzt ist, daß die Wandteile entlang der Klebefuge 24 eben verlaufen.

Die Figur 3 zeigt ein Beispiel für den Wandabschnitt 16 mit ovaler Form. Dieser ist mit der Furche 17 umgeben, die einen konstanten V- förmigen Querschnitt aufweist. Entlang des langen Durchmessers des Ovals verläuft eine Knickfurche 27, die die Furche 17 auf sich gegenüberliegenden Seiten berührt.

Die Wirkungsweise der Knickfurche 27 läßt sich Figur 4 entnehmen. Im Falle eines Berstens wird der Wandabschnitt in Richtung der angedeuteten Pfeile aus der Wand herausgesprengt. Dabei wirkt die Knickfurche 27 wie ein Scharnier, welches zu einem Zusammenfalten des Wandabschnittes führt. Dabei wird der Wandabschnitt 16 zumindest teilweise in der Furche 17 vom restlichen Saugrohr getrennt so daß sich die Rißkante 19 ergibt, die an einem gestrichelt dargestellten geborstenen Zustand angedeutet ist. Durch die sich so ergebende Öffnung kann die Druckwelle abgebaut werden. Auch in diesem Ausführungsbeispiel sind die Furche 17 sowie die Knickfurche 27 auf der der Luftführungsgeometrie 26 abgewandten Seite der Wandung angebracht.

## Patentansprüche

1. Saugrohr für die Ansaugluft von Brennkraftmaschinen, welches eine Luftführungsgeometrie (26) aufweist, wobei eine Entlastungsstelle im Saugrohr für vom Austritt der Brennkraftmaschine ausgehende Druckwellen vorgesehen ist, wobei die Entlastungsstelle aus einer Berstgeometrie (15) untergebracht in einem Wandabschnitt (16) des Saugrohres besteht, wobei das Saugrohr einen Einlaß (10) und mindestens einen zylinderseitigen Austritt (13) für die Ansaugluft aufweist, wobei die Luftführungsgeometrie (26) Einlaß und Austritt miteinander verbindet und wobei an die Entlastungsstelle ein Verpuffungsvolumen (14, 14a) angrenzt.

2. Saugrohr nach Anspruch 1, **dadurch gekennzeichnet, daß** die Berstgeometrie einen Deckel (23) enthält, welcher in eine zugehörige Einbauöffnung in der Saugrohrwandung eingebaut ist.

3. Saugrohr nach Anspruch 2, **dadurch gekennzeichnet, daß** der Deckel (23) eine konische Form aufweist, die sich zum Saugrohrinneren hin verjüngt.

4. Saugrohr nach Anspruch 1, **dadurch gekennzeichnet, daß** die Berstgeometrie (15) durch eine Schwächung des Wandabschnittes (16) im Verhältnis zu seiner Umgebung gebildet ist.

5. Saugrohr nach Anspruch 4, **dadurch gekennzeichnet, daß** die Schwächung aus einer Furche (17) besteht, die den Wandabschnitt (16) entlang einer Rißkante (19) begrenzen.

6. Saugrohr nach Anspruch 5, **dadurch gekennzeichnet, daß** die Furche (17) auf der der Luftführungsgeometrie (26) abgekehrten Seite der Wandung angebracht ist.

7. Saugrohr nach einem der vorherigen Ansprüche, **dadurch gekennzeichnet, daß** der Wandabschnitt (16) einen verstärkten Verbindungsbereich (18) zur umgebenden Wandung des Saugrohres aufweist.

8. Saugrohr nach einem der vorherigen Ansprüche, **dadurch gekennzeichnet, daß** der Wandabschnitt eine ovale Form aufweist.

9. Saugrohr nach einer der vorherigen Ansprüche, **dadurch gekennzeichnet, daß** auf der Fläche des Wandabschnittes mindestens eine Knickfurche (27) vorgesehen ist.

10. Saugrohr nach einem der vorherigen Ansprüche, **dadurch gekennzeichnet, daß** das Verpuffungsvolumen (14a) über Öffnungen (25) mit der Luftführungsgeometrie (26) korrespondiert.

11. Saugrohr nach einem der vorherigen Ansprüche, **dadurch gekennzeichnet, daß** das Verpuffungsvolumen (14) als Unterdruckspeicher mit mindestens einem Unterdruckanschluß (20) ausgeführt ist.

## Claims

1. Air intake pipe of internal combustion engines which present an air guide geometry and where a relief point exists in the said air intake pipe for pressure waves coming out of the outlet of internal combustion engines ; the said relief point being constituted by a burst geometry (15) located in a wall section (16) of the air intake pipe; the said air intake pipe presenting an inlet (10) and at least one cylinder-sided outlet (13) for the intake air ; the geometry for guiding the air (26) connecting together the outlet and the inlet and a deflagration volume (14, 14a) being contiguous to the relief point.

2. Air intake pipe according to claim 1, **characterised in that** the burst geometry includes a lid (23) which is build in an associated inlet opening in the wall of the air intake pipe.

3. Air intake pipe according to claim 2, **characterised in that** the lid (23) is conical shaped and reducing to the interior of the air intake pipe.

4. Air intake pipe according to claim 1, **characterised in that** the burst geometry (15) is formed by a weakness of a wall section (16) compared to the environment.

5. Air intake pipe according to claim 4, **characterised in that** the weakness is constituted by a groove (17) which defines the wall section (16) along a fissure edge (19).

6. Air intake pipe according to claim 5, **characterised in that** the groove (17) is attached to the opposed side of the wall of the air guide geometry (26).

7. Air intake pipe according to one of the preceding claims, **characterised in that** the wall section (16) presents a reinforced connecting area (18) for the surrounding wall of the air intake pipe .

8. Air intake pipe according to one of the preceding claims, **characterised in that** the wall section has an oval shape..

9. Air intake pipe according to one of the preceding claims, **characterised in that** at least one buckling groove (27) is provided on the wall section surface.

10. Air intake pipe according to one of the preceding claims, **characterised in that** the deflagration volume (14a) corresponds with the air guide geometry (26) by means of openings (25).

11. Air intake pipe according to one of the preceding claims, **characterised in that** the deflagration volume (14) is realised as a depression accumulator with at least one depression connection .

## Revendications

1. Tubulure d'admission pour l'air aspiré de machines à combustion interne présentant une géométrie de guidage d'air (26) ; un endroit de décharge étant prévu dans la tubulure d'admission pour les ondes de pression expulsées de la sortie de la machine à combustion interne ; l'endroit de décharge constitué d'une géométrie d'éclatement (15) étant disposée dans un tronçon de paroi (16) de la tubulure d'admission ; la tubulure d'admission présentant une entrée (10) et au moins une sortie (13) du coté du cylindre pour l'air aspiré ; la géométrie de guidage d'air (26) liant entre elles l'entrée et la sortie et où les volumes de déflagration (14, 14a) contigus à l'endroit de décharge.

2. Tubulure d'admission selon la revendication 1, **caractérisé en ce que** la géométrie d'éclatement comprend un couvercle (23) qui est disposé dans une ouverture installée associée dans la paroi de tubulure d'admission.

3. Tubulure d'admission selon la revendication 2, **caractérisé en ce que** le couvercle (23) présente une forme conique qui se rétrécie vers l'intérieur de la tubulure d'admission .

4. Tubulure d'admission selon la revendication 1, **caractérisée en ce que** la géométrie d'éclatement (15) est formée par une faiblesse du tronçon de la paroi (16) par rapport à son entourage.

5. Tubulure d'admission selon la revendication 4, **caractérisée en ce que** la faiblesse ? provient d'une rainure (17) qui limite le tronçon de paroi (16) le long d'un bord de fissure (19).

6. Tubulure d'admission selon la revendication 5, **caractérisée en ce que** la rainure (17) est située sur le coté opposé de la paroi de la géométrie de guidage d'air (26).

7. Tubulure d'admission selon une des revendications précédentes, **caractérisée en ce que** le tronçon de paroi (16) présente une zone de liaison (18) renforcée vers la paroi ambiante de la tubulure d'admission.

8. Tubulure d'admission selon une des revendications précédentes, **caractérisée en ce que** le tronçon de paroi présente une forme ovale.

9. Tubulure d'admission selon une des revendications précédentes, **caractérisée en ce qu'**il est prévu sur le coté du tronçon de paroi au moins une rainure flambée (27).

10. Tubulure d'admission selon une des revendications précédentes, **caractérisé en ce que** le volume de déflagration (14a) correspond par des ouvertures (25) avec la géométrie de conduite d'air (26).

11. Tubulure d'admission selon une des revendications précédentes, **caractérisée en ce que** le volume de déflagration (14) est réalisé en tant que dispositif de stockage de dépression avec au moins un raccordement de dépression (20).
